# EUROPÄISCHE PATENTSCHRIFT

(11) **EP 0 394 651 B1**
(45) Veröffentlichungstag und Bekanntmachung des Hinweises auf die Patenterteilung: **11.08.1993**
(21) Anmeldenummer: 90104605.2
(22) Anmeldetag: 12.03.1990
(51) Int. Cl.: F04C 18/348

(54) **Druckluftlamellenmotor**
Compressed air vane motor
Moteur à palettes à air comprimé

(30) Priorität: 27.04.1989 DE 3913908
(43) Veröffentlichungstag der Anmeldung: 31.10.1990
(73) Patentinhaber: SCHMID & WEZEL, D-75433 Maulbronn (DE)
(72) Erfinder: Kristof, Michael, D-7518 Bretten-Diedelsheim (DE); Müller, Josef, D-7134 Knittlingen (DE)
(74) Vertreter: Hosenthien, Heinz

(56) Entgegenhaltungen:
- EP-A- 0 131 158
- EP-A- 0 137 853
- PATENT ABSTRACTS OF JAPAN vol. 13, no. 217 (M-828)(3565) 22 Mai 1989,& JP-A-135094 (NIPPON PISTON RING CO. LTD.) 06 Februar 1989
- PATENT ABSTRACTS OF JAPAN vol. 13, no. 217 (M-828)(3565) 22 Mai 1989, & JP-A-1 35093 (NIPPON PISTON RING CO. LTD.) 06 Februar 1989
- PATENT ABSTRACTS OF JAPAN vol. 9, no. 57 (M-363)(1780) 13 März 1985,& JP-A-59 192888 (MAZDA K.K.) 01 November 1984
- PATENT ABSTRACTS OF JAPAN vol. 11, no. 128 (M-583)(2575) 22 April 1987,& JP-A-61 268892 (NIPPON PISTON RING CO.LTD.) 28 November 1986

## Beschreibung

Die Erfindung betrifft einen Druckluftlamellenmotor mit einem wälzgelagerten Rotor, der am Umfang verteilt Aufnahmeschlitze aufweist, in denen Lamellen radial verschiebbar geführt sind und deren äußere Dichtkanten an der Innenfläche eines zylindrischen Außenmantels durch die Fliehkraft anliegen, wobei zur Verschleiß- und Reibungsverminderung der exzentrisch gegenüber dem Rotor versetzte Außenmantel drehbar in einem Gehäuse geführt ist und durch die Reibung zwischen Lamellen und Außenmantel mitgenommen wird, wobei der zylindrische Außenmantel im Gehäuse durch mindestens ein Luftlager drehbar gelagert ist und dazu in einer etwa kreiszylindrischen Führungsbohrung des Gehäuses mit wenig radialem Spiel aufgenommen ist und bei dem der zylindrische Außenmantel stirnseitig mit geringem Spiel zwischen senkrecht zur Drehachse verlaufenden Dichtflächen geführt ist, wobei mindestens in einer der Dichtflächen ein Lufteintrittskanal und/oder ein Luftauslaßkanal mündet, wobei im Gehäuse zum Außenmantel hin geöffnet mindestens eine vorzugsweise mit dem Lufteintrittskanal verbundene Lufttasche vorgesehen ist.

Bei einem aus der EP 131 158 A3 bekannten solchen Druckluftmotor sind im Außenmantel kompliziert geformte Lufttaschen eingearbeitet. Die Herstellung ist sehr aufwendig.

Beim aus der DE-PS 17 51 379 bekannten Druckluftlamellenmotor ist der Außenmantel über Wälzlager drehbar gelagert. Trotz dieser guten Lagerung und Führung tritt zwischen dem Außenmantel und den Lamellen wegen Mangelschmierung des Lagers ein relativ starker Verschleiß auf, so daß bei einem Betrieb mit ölfreier Druckluft nur eine geringe Lebensdauer des Lamellenmotors erreichbar ist.

Aufgabe der vorliegenden Erfindung ist es, einen Druckluftlamellenmotor der eingangs genannten Art so auszubilden, daß bei Verwendung ölfreier Druckluft der Druckluftlamellenmotor eine lange Lebensdauer aufweist.

Zur Lösung dieser Aufgabe sieht die Erfindung vor, daß die axiale Länge der Lufttasche der axialen Länge des umlaufenden Außenmantels entspricht.

Dadurch daß sich die Lufttasche über die gesamte axiale Länge des umlaufenden Außenmantels erstreckt, ist die Herstellung der Lufttaschen besonders einfach und rationell mit geringem Werkzeugaufwand möglich, da der Außenmantel über seine ganze Länge bearbeitet werden kann. An den Manteltaschenenden können so keine Bearbeitungsgrade entstehen.

Das Mitreißen insbesondere der Luftgrenzschicht wird dadurch wesentlich erleichtert, daß der Übergang zwischen der Lufttasche und der Führungsbohrung in Umfangsrichtung gerundet ausgebildet ist.

Ein hoher Wirkungsgrad des Luftlamellenmotors kann dadurch bei geringem Verschleiß erreicht werden, daß der zylindrische Außenmantel stirnseitig mit geringem Spiel zwischen zwei senkrecht zur Drehachse verlaufenden Dichtflächen geführt ist, wobei mindestens in einer der Dichtflächen ein Lufteintrittskanal und/oder ein Luftaustrittskanal mündet. Zur weiteren Reibungsherabsetzung kann die antriebswellenseitige Dichtfläche zusammen mit dem Rotor umlaufend ausgebildet sein und dazu zweckmäßigerweise durch eine auf dem Rotor fest angeordnete Dichtscheibe gebildet sein.

Zur einfachen Montage und Gewichtseinsparung kann die Dichtscheibe an einem Absatz des Rotors mit einer Stirnfläche anliegen, wobei diese Stirnfläche teilweise als Dichtfläche dienen kann. Weiter kann gewichtssparend die der Dichtfläche gegenüberliegende Gegenfläche der Dichtscheibe Teil eines Axiallagers für den Rotor sein.

Weiter kann die Dichtscheibe einen Bund aufweisen, der stirnseitig mit dem Innenring des antriebsseitigen Wälzlagers verspannt ist, so daß ein einfacher platzsparender Aufbau bei einfacher, ggf. automatischer Montage erreicht wird.

Eine einfache maßgenaue Fertigung und Montage kann dadurch erreicht werden, daß das den Rotor umschließende Gehäuse einen Zylinderteil aufweist, der stirnseitig zwischen zwei konzentrischen Lagerteilen gehalten ist, wobei diese Lagerteile den Rotor axial führen. Der abtriebsseitige Lagerteil kann ein Ring mit radial nach innen ragendem Flachteil sein, wobei eine Seite des Flachteils die mit der Dichtscheibe zusammenwirkende Gegenfläche aufweist. Der abtriebswellenseitige Lagerteil kann weiter einen axialen Außenbund aufweisen, der stirnseitig fluchtend am Außenring des Wälzlagers anliegt.

Besondere Zentriermaßnahmen erübrigen sich, wenn das aus dem zylindrischen Teil und den zwei Lagerteilen bestehende zylindrische Gehäuse in einer Aufnahmebohrung des anzutreibenden Werkzeugs eingesetzt ist, insbesondere platz- und gewichtsparend im Handgriff des anzutreibenden Handwerkzeugs.

Die Wirkungsweise des Luftlagers kann dadurch verbessert werden, daß die Lufttasche bzw. die Lufttaschen mit dem Lufteintrittskanal in Verbindung steht, da bei höherem Luftdruck die Grenzschichten an den Oberflächen der aneinander gleitenden Teile dicker und tragfähiger ist.

Herstellungsmäßig besonders vorteilhaft kann die Lufttasche durch eine gegenüber der zylindrischen Führungsbohrung exzentrische teilzylindrische Fläche gebildet sein, deren Krümmungsradius kleiner oder allenfalls gleich dem Krümmungsradius der Führungsbohrung ist.

Weitere erfindungsgemäße Ausbildungen sind den Unteransprüchen zu entnehmen und werden mit ihren Vorteilen anhand der beigefügten Zeichnungen näher erläutert. Es zeigt:
- Figur 1: einen Längsschnitt durch einen Druckluftlamellenmotor,
- Figur 2: einen Querschnitt entlang der Linie II-II etwa in Rotormitte in größerem Maßstab,
- Figur 3: einen der Figur 2 entsprechenden Schnitt bei anderer Rotorstellung und
- Figur 4: einen Querschnitt entlang der Linie IV-IV der Figur 1 durch einen vom Lufteintrittskanal und Luftauslaßkanal durchdrungenen Lagerteil.

Das in den beigefügten Figuren dargestellte bevorzugte Ausführungsbeispiel zeigt einen Druckluftlamellenmotor mit einem Rotor 1, der über Wälzlager 2,2' in Lagerteilen 3,3' drehbar gelagert ist. Der Rotor 1 ist mit vier radialen Aufnahmeschlitzen 5 versehen, in denen radial verschiebbar Lamellen 6 aufgenommen sind. Die Lamellen 6 haben Rechteckform und sie werden durch die Fliehkraft mit ihren Dichtkanten 4 gegen die zylindrische Innenfläche 7 eines rohrförmigen Außenmantels 8 gedrückt. Dieser Außenmantel 8 ist gegenüber der Drehachse 9 des Rotors 1 exzentrisch versetzt in einer Führungsbohrung 10 eines Gehäuses 11 drehbar aufgenommen. Das Gehäuse 11 selbst besteht aus einem Zylinderteil 11', an dem stirnseitig die Lagerteile 3,3' sich mit durchgehender zylindrischer Außenfläche 12 anschließen.

Der um die Drehachse 9 drehbare Rotor 1 ist mit einer Abtriebswelle 14 verbunden, auf der über eine Spannmutter 15 ein Innenring 16 des Wälzlagers 2 mit einer Dichtscheibe 17 verbunden ist. Die Dichtscheibe 17 selbst weist eine senkrecht zur Drehachse 9 gerichtete Dichtfläche 18 auf, die an einem Absatz 19 des Rotors 1 anliegt. Die Dichtscheibe 17 ist mindestens teilweise zwischen einem Flachteil 20 des Lagerteils 3 und dem Zylinderteil 11' des Gehäuses 11 drehbar aufgenommen, so daß der Rotor 1 axial geführt ist.

Ein axialer Außenbund 21 des Lagerteils 3 liegt stirnseitig am Außenring 22 des Wälzlagers 2 an, wobei dieser Außenring 22 des Wälzlagers 2 fluchtend mit der Außenfläche 12 des Gehäuses 11 verläuft.

Auf der der Abtriebswelle 14 gegenüberliegenden Seite ist der Rotor 1 ebenfalls mit einem radialen Absatz 23 versehen, der mit einer Dichtfläche 24 des Lagerteils 3 zusammenwirkt.

Mit geringem axialem Spiel ist der Außenmantel 8 zwischen den Dichtflächen 18 und 24 drehbar geführt. Im Lagerteil 3' sind in axialer Richtung verlaufend ein Lufteintrittskanal 25 und etwa gegenüberliegend über einen weiteren Umfangsbereich ein Luftauslaßkanal 26 vorgesehen, wobei durch die sich ausdehnende und durchströmende Druckluft in an sich bekannter Weise der Rotor 1 in Umdrehung versetzt wird. Durch die Fliehkraft werden die Lamellen 6 nach außen gegen die Innenfläche 7 des Außenmantels 8 gepreßt, und es wird durch Reibung der Außenmantel 8 in seiner Führungsbohrung 10 mitgedreht.

Im Ausführungsbeispiel ist einseitig die Führungsbohrung 10 durch eine Teilzylinderfläche 27 erweitert und der so entstehende Zwischenraum dient als Lufttasche 28, die mit dem Lufteintrittskanal 25 verbunden ist. Durch die Rotation des umlaufenden Außenmantels 8 wird aus der Lufttasche 28 Luft und insbesondere die an der Oberfläche des Außenmantels 8 haftende Grenzschicht in den verbleibenden Rest der Führungsbohrung 10 mitgerissen, so daß durch das so gebildete Luftpolster eine praktisch berührungsfreie Lagerung des Außenmantels 8 entsteht, durch die vom Rotor 1 entstehende Schwingungen abgedämpft und so ein ruhiger verschleißfreier Lauf erreicht wird. Der Betrieb des Lamellenmotors mit ölfreier Druckluft wird hierdurch nahezu verschleißfrei ermöglicht.

Der Lagerteil 3' und der Zylinderteil 11' des Gehäuses 11 sind durch einen in einen Schlitz 29 ragenden Stift 30 gegen Verdrehen in ihrer gegenseitigen Lage fixiert.

Gemäß Figur 4 kann über eine Erweiterung 31 des Lufteintrittskanals dieser direkt in Verbindung mit der Lufttasche 28 stehen. Dies ist für die Funktionsweise nicht unbedingt erforderlich aber sehr förderlich. Durch den höheren Luftdruck in der Lufttasche 28 erfolgt eine Verbesserung der Luftlagerung. Beim höheren Luftdruck stehen für die Lagerung mehr schwingungsdämpfende und "schmierende" Moleküle zur Verfügung.

## Patentansprüche

1. Druckluftlamellenmotor mit einem wälzgelagerten Rotor (1), der am Umfang verteilt Aufnahmeschlitze (5) aufweist, in denen Lamellen (6) radial verschiebbar geführt sind und deren äußere Dichtkanten (4) an der Innenfläche (7) eines zylindrischen Außenmantels (8) durch die Fliehkraft anliegen, wobei zur Verschleiß- und Reibungsverminderung der exzentrisch gegenüber dem Rotor (1) versetzte Außenmantel (8) drehbar in einem Gehäuse (11) geführt ist und durch die Reibung zwischen Lamellen (6) und Außenmantel (8) mitgenommen wird, wobei der zylindrische Außenmantel (8) im Gehäuse (11) durch mindestens ein Luftlager drehbar gelagert ist und dazu in einer etwa kreiszylindrischen Führungsbohrung (10) des Gehäuses (11) mit wenig radialem Spiel aufgenommen ist und bei dem der zylindrische Außenmantel (8) stirnseitig mit geringem Spiel zwischen senkrecht zur Drehachse (9) verlaufenden Dichtflächen (18,24) geführt ist, wobei mindestens in einer der Dichtflächen (24) ein Lufteintrittskanal (25) und/oder ein Luftauslaßkanal (26) mündet, wobei im Gehäuse (11) zum Außenmantel (8) hin geöffnet mindestens eine vorzugsweise mit dem Lufteintrittskanal (25) verbundene Lufttasche (28) vorgesehen ist, dadurch gekennzeichnet, daß die axiale Länge der Lufttasche (28) der axialen Länge des umlaufenden Außenmantels (8) entspricht.

2. Druckluftlamellenmotor nach Anspruch 1, dadurch gekennzeichnet, daß der Übergang zwischen der Lufttasche (28) und der Führungsbohrung (10) in Umfangsrichtung gerundet ausgebildet ist.

3. Druckluftlamellenmotor nach Anspruch 1 oder 2, dadurch gekennzeichnet, daß die Lufttasche 28 durch eine gegenüber der zylindrischen Führungsbohrung 10 exzentrische Teilzylinderfläche gebildet ist und daß deren Krümmungsradius kleiner oder allenfalls gleich dem Krümmungsradius der Führungsbohrung 12 ist.

4. Druckluftlamellenmotor nach einem der Ansprüche 1 bis 3, dadurch gekennzeichnet, daß am Umfang der zylindrischen Führungsbohrung 10 verteilt mehrere Lufttaschen 28 vorgesehen sind.

5. Druckluftlamellenmotor nach Anspruch 1, dadurch gekennzeichnet, daß die abtriebswellenseitige Dichtfläche (18) zusammen mit dem Rotor (1) umlaufend ausgebildet ist.

6. Druckluftlamellenmotor nach Anspruch 5, dadurch gekennzeichnet, daß die abtriebswellenseitige Dichtfläche (18) durch eine auf dem Rotor (1) fest angeordnete Dichtscheibe (17) gebildet ist.

7. Druckluftlamellenmotor nach Anspruch 6, dadurch gekennzeichnet, daß die Dichtscheibe (17) an einem Absatz (19) des Rotors (1) mit ihrer Stirnfläche anliegt und daß diese Stirnfläche teilweise als Dichtfläche (18) dient.

8. Druckluftlamellenmotor nach Anspruch 6 oder 7, dadurch gekennzeichnet, daß die der Dichtfläche (18) gegenüberliegende Gegenfläche (18') der Dichtscheibe (17) Teil eines Axiallagers für den Rotor (1) ist.

9. Druckluftlamellenmotor nach einem der Ansprüche 6 bis 8, dadurch gekennzeichnet, daß die Dichtscheibe (17) einen Bund aufweist und daß dieser Bund stirnseitig mit dem Innenring (16) des abtriebswellenseitigen Wälzlagers (2) verspannt ist.

10. Druckluftlamellenmotor nach Anspruch 1, dadurch gekennzeichnet, daß die von der Abtriebswelle (14) abgewandte Dichtfläche (24) radial nach innen weitergeführt ist und als axialer Anschlag für einen radialen Absatz (23) des Rotors (1) dient.

11. Druckluftlamellenmotor nach einem der Ansprüche 1 bis 10, dadurch gekennzeichnet, daß das den Rotor (1) umschließende Gehäuse (11) einen Zylinderteil (11') aufweist, der stirnseitig zwischen zwei konzentrischen Lagerteilen (3,3') gehalten ist und daß diese Lagerteile (3,3') den Rotor (1) axial führen.

12. Druckluftlamellenmotor nach Anspruch 11, dadurch gekennzeichnet, daß der abtriebswellenseitige Lagerteil (3) ein Ring mit radial nach innen ragendem Flachteil (20) ist, wobei eine Seite des Flachteils (20) eine mit der Dichtscheibe (18) zusammenwirkende Gegenfläche (18) aufweist.

13. Druckluftlamellenmotor nach Anspruch 11 oder 12, dadurch gekennzeichnet, daß der abtriebswellenseitige Lagerteil (3) einen axialen Außenbund (21) aufweist, der stirnseitig fluchtend am Außenring (22) des Wälzlagers (2) anliegt.

14. Druckluftlamellenmotor nach Anspruch 13, dadurch gekennzeichnet, daß das aus dem Zylinderteil 11' und den zwei Lagerteilen 3,3' stehende Gehäuse 11 in einer Aufnahmebohrung eines Werkzeugs eingesetzt sind.

## Claims

1. A compressed air vane motor having a rolling bearing-mounted rotor (1) which distributed at its periphery has receiving slots (5) in which vanes (6) are radially displaceably guided, the outer sealing edges (4) thereof bearing under the effect of centrifugal force against the inside surface (7) of a cylindrical outer casing (8), wherein to reduce wear and friction the outer casing (8) which is displaced eccentrically relative to the rotor (1) is guided rotatably in a housing (11) and is entrained by the friction between the vanes (6) and the outer casing (8), wherein the cylindrical outer casing (8) is rotatably mounted in the housing (11) by at least one air bearing and for that purpose is accommodated with little radial play in a substantially circular-cylindrical guide bore (10) in the housing (11), and in which the cylindrical outer casing (8) is guided at its ends with little play between sealing surfaces (18, 24) which extend perpendicularly to the axis of rotation (9), wherein an air intake duct (25) and/or an air outlet duct (26) opens at least in one of the sealing surfaces (24), and wherein provided in the housing (11) and open towards the outer casing (8) is at least one air pocket (28), which is preferably connected to the air intake duct (25), characterised in that the axial length of the air pocket (28) corresponds to the axial length of the rotating outer casing (8).

2. A compressed air vane motor according to claim 1 characterised in that the transition between the air pocket (28) and the guide bore (10) is of a rounded configuration in the peripheral direction.

3. A compressed air vane motor according to claim 1 or claim 2 characterised in that the air pocket (28) is formed by a part-cylindrical surface which is eccentric relative to the cylindrical guide bore (10) and that the radius of curvature thereof is smaller than or at most equal to the radius of curvature of the guide bore (10).

4. A compressed air vane motor according to one of claims 1 to 3 characterised in that a plurality of air pockets (28) are provided distributed at the periphery of the cylindrical guide bore (10).

5. A compressed air vane motor according to claim 1 characterised in that the sealing surface (18) at the output shaft end is designed to rotate together with the rotor (1).

6. A compressed air vane motor according to claim 5 characterised in that the sealing surface (18) at the output shaft end is formed by a sealing disc (17) which is fixedly arranged on the rotor (1).

7. A compressed air vane motor according to claim 6 characterised in that the sealing disc (17) lies against a step (19) of the rotor (1) with its face and that said face partially serves as a sealing surface (18).

8. A compressed air vane motor according to claim 6 or claim 7 characterised in that the opposite face (18') which is in opposite relationship to the sealing surface (18) of the sealing disc (17) is part of a thrust bearing for the rotor (1).

9. A compressed air vane motor according to one of claims 6 to 8 characterised in that the sealing disc (17) has a shoulder and that said shoulder is braced at its end against the inner race (16) of the rolling bearing (2) at the output shaft end.

10. A compressed air vane motor according to claim 1 characterised in that the sealing surface (24) which is remote from the output shaft (14) is extended radially inwardly and serves as an axial abutment for a radial step (23) of the rotor (1).

11. A compressed air vane motor according to one of claims 1 to 10 characterised in that the housing (11) which encloses the rotor (1) has a cylindrical portion (11') which is held at the ends between two concentric bearing members (3, 3') and that said bearing members (3, 3') axially guide the rotor (1).

12. A compressed air vane motor according to claim 11 characterised in that the bearing member (3) at the output shaft end is a ring with a radially inwardly projecting flat portion (20), wherein one side of the flat portion (20) has a counterpart surface (18') co-operating with the sealing disc (18).

13. A compressed air vane motor according to claim 11 or claim 12 characterised in that the bearing member (3) at the output shaft end has an axial outer shoulder (21) which bears at its end in aligned relationship against the outer race (22) of the rolling bearing (2).

14. A compressed air vane motor according to claim 13 characterised in that the housing (11) comprising the cylindrical portion (11') and the two bearing members (3, 3') are fitted in a receiving bore in a tool.

## Revendications

1. Moteur à palettes à air comprimé, comportant un rotor(1) monté sur roulements, qui présente des fentes réceptrices (5) réparties sur sa périphérie, dans lesquelles des palettes (6) sont guidées à coulissement radial et s'appliquent par leurs arêtes d'étanchéité extérieures (4), sous l'action de la force centrifuge, contre la surface intérieure (7) d'une enveloppe extérieure cylindrique (8), l'enveloppe extérieure (8), excentriquement déportée par rapport au rotor (1), étant, afin de réduire l'usure et le frottement, guidée à rotation dans un carter (11) et entraînée par le frottement entre les lamelles (6) et l'enveloppe extérieure (8), l'enveloppe extérieure cylindrique (8) étant montée à rotation dans le carter (11) au moyen d'au moins un palier à air, et étant à cet effet reçue avec un faible jeu radial dans un alésage de guidage (10) approximativement cylindrique circulaire du carter (11), et l'enveloppe extérieure cylindrique (8) étant guidée, du côté frontal, avec un faible jeu entre des faces d'étanchéité (18, 24) s'étendant perpendiculairement à l'axe de rotation (9), au moins un canal d'entrée d'air (25) et/ou un canal de sortie d'air (26) débouchant dans l'une des faces d'étanchéité (24), au moins une poche d'air (28), ouverte vers l'enveloppe extérieure (8) et de préférence reliée au canal d'entrée d'air (25), étant prévue dans le carter (11), caractérisé en ce que la longueur axiale de la poche d'air (28) correspond à la longueur axiale de l'enveloppe extérieure entourante (8).

2. Moteur à palettes à air comprimé selon la revendication 1, caractérisé en ce que la transition entre la poche d'air (28) et l'alésage de guidage (10) est arrondie en direction circonférentielle.

3. Moteur à palettes à air comprimé selon la revendication1 ou 2, caractérisé en ce que la poche d'air (28) est définie par une surface cylindrique partielle excentrée par rapport à l'alésage de guidage cylindrique (10), et en ce que son rayon de courbure est inférieur ou au plus égal au rayon de courbure de l'alésage de guidage (10).

4. Moteur à palettes à air comprimé selon l'une quelconque des revendications 1 à 3, caractérisé en ce que plusieurs poches d'air (28) sont réparties sur la circonférence de l'alésage de guidage cylindrique (10).

5. Moteur à palettes à air comprimé selon la revendication1, caractérisé en ce que la face d'étanchéité (18), du côté de l'arbre de sortie, est réalisée entourante conjointement avec le rotor (1).

6. Moteur à palettes à air comprimé selon la revendication 5, caractérisé en ce que la face d'étanchéité (18), du côté de l'arbre de sortie, est formée par un disque d'étanchéité (17) monté fixe sur le rotor(1).

7. Moteur à palettes à air comprimé selon la revendication 6, caractérisé en ce que le disque d'étanchéité (17) s'applique par sa face frontale contre un gradin (19) du rotor (1), et en ce que cette face frontale sert en partie de face d'étanchéité (18).

8. Moteur à palettes à air comprimé selon la revendication 6 ou 7, caractérisé en ce que la face complémentaire (18') du disque d'étanchéité (17), opposée à la face d'étanchéité (18), fait partie d'un palier axial pour le rotor (1).

9. Moteur à palettes à air comprimé selon l'une quelconque des revendications 6 à 8, caractérisé en ce que le disque d'étanchéité (17) présente un collet, et en ce que ce collet est assemblé par serrage, du côté frontal, à la bague intérieure (16) du palier à roulement (2), du côté de l'arbre de sortie.

10. Moteur à palettes à air comprimé selon la revendication1, caractérisé en ce que la face d'étanchéité (24), opposée à l'arbre de sortie (14), est prolongée radialement vers l'intérieur et sert de butée axiale pour un gradin radial (23) du rotor (1).

11. Moteur à palettes à air comprimé selon l'une quelconque des revendications 1 à 10, caractérisé en ce que le carter (11) entourant le rotor (1) présente une partie cylindrique (11') qui est maintenue, du côté frontal, entre deux parties de palier concentriques (3, 3'), et en ce que ces parties de palier (3, 3') guident axialement le rotor (1).

12. Moteur à palettes à air comprimé selon la revendication 11, caractérisé en ce que la partie de palier (3), du côté de l'arbre de sortie, est une bague présentant une partie plate (20) saillant radialement vers l'intérieur, un côté de la partie plate (20) présentant une face complémentaire (18) coopérant avec le disque d'étanchéité (17).

13. Moteur à palettes à air comprimé selon la revendication 11 ou 12, caractérisé en ce que la partie de palier (3), du côté de l'arbre de sortie, présente un collet extérieur axial (21) qui s'applique, du côté frontal, avec affleurement, contre la bague extérieure (22) du palier à roulement (2).

14. Moteur à palettes à air comprimé selon la revendication 13, caractérisé en ce que le carter (11), constitué de la partie cylindrique (11') et des deux parties de palier (3, 3'), est monté dans l'alésage de réception d'un outil.
